# EUROPÄISCHE PATENTSCHRIFT

(11) **EP 4 255 820 B1**
(45) Veröffentlichungstag und Bekanntmachung des Hinweises auf die Patenterteilung: **23.10.2024**
(21) Anmeldenummer: 21835973.5
(22) Anmeldetag: 02.12.2021
(51) Int. Cl.: B65D 5/24, B65D 5/56, B65D 21/02, B65D 43/02

(54) **FALTSCHACHTEL ZUM VERSCHLIESSEN MIT EINEM DECKEL**
FOLDING BOX FOR CLOSING WITH A LID
BOÎTE PLIANTE À REFERMER AVEC UN COUVERCLE

(30) Priorität: 02.12.2020 DE 202020106949 U
(43) Veröffentlichungstag der Anmeldung: 11.10.2023
(73) Patentinhaber: Eckermann, Jens, 28355 Bremen (DE)
(72) Erfinder: SKOLIK, Bernard, 27211 Bassum (DE); ECKERMANN, Jens, 28355 Bremen (DE)
(74) Vertreter: Hauck Patentanwaltspartnerschaft mbB
(86) Internationale Anmeldenummer: PCT/EP2021/083985
(87) Internationale Veröffentlichungsnummer: WO 2022/117734

(56) Entgegenhaltungen:
- JP-U- 3 228 628
- US-A- 4 018 378

## Beschreibung

Die Erfindung betrifft eine Faltschachtel zum Verschließen mit einem Deckel.

Die Faltschachtel kann insbesondere zur Aufnahme von Salaten, Fisch, Früchten, Joghurt, Sauce oder anderer kleinstückiger, feuchter oder flüssiger Produkte dienen.

Bekannt sind rechteckige oder runde Feinkostschalen, Salatschalen oder -becher aus durchsichtigem Kunststoff, die am oberen Rand einen nach außen vorstehenden, umlaufenden Flansch aufweisen, auf den ein Stülpdeckel mit vorstehenden Schnappelementen an der Innenseite eines um den Deckelboden umlaufenden Außenkragens aufschnappbar ist. Der Flansch kann im Vertikalschnitt oben konvex sein und an einer umlaufenden Nut des Deckels anliegen. Nachteilig an diesen Schalen oder Bechern aus Kunststoff ist, dass sie im Restmüll entsorgt werden müssen. Zudem bekannt sind kompostierbare Einwegschalen für Salat oder Feinkost aus PLA. Diese sind relativ teuer. Ferner gibt es Salatschalen oder -becher aus Karton, die eine umlaufende Seitenwand aufweisen, die unten mit einer Bodenwand verbunden ist und oben einen umlaufenden Rollrand haben, auf den ein Kunststoffdeckel aufschnappbar ist. Derartige Schalen oder Becher gibt es auch mit annähernd rechteckiger Bodenwand. Ihre Herstellung ist verhältnismäßig aufwendig.

Die JP 3 228 628 U beschreibt einen Verpackungsbehälter, der eine Schale und einen Deckel aus einem flexiblen Flachmaterial umfasst. Die Schale weist eine viereckige Bodenwand, vier Seitenwände und eine Öffnung im oberen Bereich auf. Die Öffnung der Schale ist mittels eines Deckels verschließbar. Die Schale weist zwei Arretierungslaschen auf, die mit dem oberen Rand zweier einander gegenüberliegender Seitenwände verbunden und nach außen zurück gefaltet sind. Der Deckel weist eine Deckwand und von den Rändern der Deckwand nach unten vorstehende Deckelseitenwände auf, die randseitig über Klebelaschen miteinander verbunden sind. Die Arretierungslaschen sind mit einem Aufnahmebereich des Deckels verschnappt, der an den Innenseiten der Deckelseitenwände zwischen dem oberen Rand der Klebelaschen und der Deckwand gebildet ist.

Davon ausgehend liegt der Erfindung die Aufgabe zugrunde, einen Behälter für Salat, Feinkost oder andere kleinstückige, feuchte oder zumindest teilweise flüssige Produkte zu schaffen, der mit geringeren Aufwand herstellbar und dessen Material besser wiederverwertbar ist.

Die Aufgabe wird durch eine Faltschachtel gemäß Anspruch 1 gelöst. Vorteilhafte Ausführungsarten der Faltschachtel sind in Unteransprüchen angegeben.

Die erfindungsgemäße Faltschachtel zum Verschließen mit einem Deckel umfasst:
- eine Bodenwand mit mehreckiger Grundfläche,
- Seitenwände, die über untere Faltlinien mit den seitlichen Rändern der Bodenwand verbunden sind,
- Paare von jeweils zwei Dreieckslaschen, die über eine mittlere Faltlinie miteinander verbunden sind und von denen jede über eine äußere Faltlinie mit einem seitlichen Rand einer der beiden benachbarten Seitenwände verbunden ist, wobei die Dreieckslaschen um die mittlere Faltlinie gegeneinander und gegen eine der beiden benachbarten Seitenwände gefaltet sind und
- Arretierungslaschen, die über obere Faltlinien mit den oberen Rändern zweier einander gegenüberliegender Seitenwände verbunden sind, jeweils einen streifenförmigen Zentralabschnitt und beidseitig des Zentralabschnittes mit den Außenseiten der Seitenwände verklebte Endabschnitte mit gegenüber dem Zentralabschnitt vergrößerter Höhe und von den Enden des Zentralabschnittes ausgehend nach oben erstreckte und voneinander weg geneigte Faltlinien aufweisen, wobei die Zentralabschnitte um die oberen Faltlinien in eine bezüglich der Seitenwände nach außen und über die geneigten Faltlinien an den Endabschnitten festgehaltene Schwenkstellung geschwenkt sind, wodurch ein Deckel mit einem um den Deckelboden umlaufenden Außenkragen auf den oberen Rand der Seitenwände aufsetzbar und mit Schnappelementen an der Innenseite des Außenkragens mit den Zentralabschnitten verschnappbar ist.

Erfindungsgemäß ist der mit dem Deckel verschließbare Behälter durch eine Faltschachtel gebildet, die aus Karton hergestellt werden kann. Zum Verschnappen des Deckels weist die Faltschachtel an den Außenseiten Arretierungslaschen mit Zentralabschnitten auf, die in einer nach außen geschwenkten Schwenkstellung festgehalten werden. Ein herkömmlicher Deckel aus PE, PP, PLA, einem anderen Kunststoff oder einem anderen Material ist mit den Zentralabschnitten der Arretierungslaschen verschnappbar, sodass er verliersicher an der Faltschachtel gehalten wird. Beim Verschnappen gleiten die Schnappelemente an der Innenseite eines Außenkragens des Deckels an den äußeren Rändern der Zentralabschnitte der Arretierungslaschen vorbei und untergreifen schließlich die Zentralabschnitte. Der Austritt von Flüssigkeit aus der Faltschachtel wird dadurch verhindert, dass die Seitenwände über die unteren Faltlinien einteilig mit der Bodenwand verbunden und an den Ecken abdichtend über die Dreieckslaschen miteinander verbunden sind. Zudem wird die Faltschachtel von den Dreieckslaschen in der aufgerichteten Stellung gehalten. Oben kann der Austritt von Produkt oder Flüssigkeit aus der Faltschachtel und das Eindringen von Verunreinigungen in die Faltschachtel durch den aufgesetzten Deckel verhindert werden. Durch die Verwendung von Deckeln aus transparentem Material wird zudem eine Sichtbarkeit des Produkts von außen ermöglicht. Die Faltschachtel kann vorteilhaft aus einem einteiligen Zuschnitt aus Karton hergestellt werden. Ein weiterer Vorteil besteht darin, dass der Karton gut bedruckbar ist. Die Herstellung kann einfach durch Bedrucken von Bögen, Stanzen und Rillen von Zuschnitten aus den Bögen und Aufrichten und Kleben der Zuschnitte erfolgen.

Gemäß einer Ausführungsart der Erfindung weisen die Endabschnitte der Arretierungslaschen Übergangsbereiche auf, in denen ihre Höhe ausgehend von der Höhe der Zentralabschnitte allmählich bis zu einer maximalen Höhe der Endabschnitte zunimmt. Hierdurch kann ein Reißen des Kartonmaterials beim Ausschwenken der Zentralabschnitte vermieden werden. Gemäß einer weiteren Ausführungsart sind die geneigten Faltlinien innerhalb der Übergangsbereiche angeordnet.

Gemäß einer weiteren Ausführungsart weisen die Endabschnitte der Arretierungslaschen in den Übergangsbereichen geradlinige und bezüglich der oberen Faltlinie nach unten erstreckte und voneinander weg geneigte untere Ränder und in den angrenzenden Randbereichen zu den oberen Faltlinien parallele untere Ränder auf.

Gemäß einer weiteren Ausführungsart sind die oberen Faltlinien Perforationslinien und/oder sind die geneigten Faltlinien Rilllinien. Durch Falten der Arretierungslaschen um die Perforationslinien wird eine hinreichend gerade Kante am oberen Rand der Seitenwände für das Aufsetzen des Deckels geschaffen. Die Rilllinien sind vorteilhaft für das Aufschwenken der Zentralabschnitte ohne Abreißen von den Endabschnitten. Gemäß einer weiteren Ausführungsart ist die Faltschachtel so ausgebildet, dass die Schnappelemente mit den Zentralabschnitten verschnappbar sind, wenn der Deckel mit dem Deckelboden auf den oberen Rand der Faltschachtel aufgesetzt ist. Hierdurch ist die Faltschachtel besonders dicht verschließbar. Gemäß einer weiteren Ausführungsart ist die Faltschachtel so ausgebildet, dass ein Deckel aufschnappbar ist, der an der Unterseite eine um den Deckelboden umlaufende Nut aufweist, die außen von dem Außenkragen begrenzt ist. Bei aufgeschnapptem Deckel greifen die Seitenwände mit ihrem oberen Rand in die Nut ein. Vorzugsweise werden hierbei die Seitenwände mit ihrem oberen Rand gegen die Unterseite der Nut gepresst. Durch das Eingreifen bzw. Einpressen des oberen Randes der Seitenwände in die Nut wird die Faltschachtel besonders dicht verschlossen.

Gemäß einer weiteren Ausführungsart sind die Seitenwände nach außen geneigt. Hierdurch wird ein platzsparendes Stapeln der Faltschachteln durch Ineinanderstecken ermöglicht.

Gemäß einer weiteren Ausführungsart ist die Bodenwand viereckig. Dieses Format wird in Ausführungen aus Kunststoff besonders häufig benutzt und hierfür sind Deckel aus Kunststoff gut verfügbar, die auf die Faltschachtel aufsetzbar sind.

Gemäß einer weiteren Ausführungsart sind die Dreieckslaschen gegen die Außenseiten der Seitenwände gefaltet. Hierdurch wird ein glatter Innenraum der Faltschachtel ermöglicht, der die Entnahme von Produkt erleichtert. Grundsätzlich ist es aber auch möglich, die Dreieckslaschen gegen die Innenseite der Seitenwände zu falten.

Gemäß einer weiteren Ausführungsart sind die Dreieckslaschen mit den Seitenwänden der Seitenwände und/oder mit den Endabschnitten der Arretierungslaschen verklebt. Hierdurch werden die Dreieckslaschen in der aufgerichteten Stellung gesichert und/oder sind die Arretierungslaschen zusätzlich durch die Dreieckslaschen in der aufgerichteten Stellung fixiert.

Gemäß einer weiteren Ausführungsart sind die Seitenwände mit den Arretierungslaschen länger als die übrigen Seitenwände. Hierdurch wird eine besonders gute Fixierung und Abdichtung des Deckels an der Faltschachtel erreicht.

Gemäß einer weiteren Ausführungsart weisen die Dreieckslaschen, die über äußere Faltlinien mit den Seitenwänden verbunden sind, die über obere Faltlinien mit den Arretierungslaschen verbunden sind, eine geringere Höhe als die übrigen Dreieckslaschen auf und weisen die Seitenwände, die über obere Faltlinien mit den Arretierungslaschen verbunden sind, oberhalb der äußeren Faltlinien, über die sie mit Dreieckslaschen verbunden sind, nach oben aufeinander zu geneigte Seitenränder auf. Hierdurch werden die Abrundungen des oberen Randes der Faltschachtel an den Ecken der Faltschachtel begünstigt. Die Abrundungen an den Ecken sind vorteilhaft für einen dichten Sitz des Deckels auf der Faltschachtel.

Gemäß einer weiteren Ausführungsart erstrecken sich jeweils von einem Punkt der äußeren Faltlinie, die eine Dreieckslasche mit einer Seitenwand verbindet, die nicht über eine obere Faltlinie mit einer Arretierungslasche verbunden ist, voneinander weg geneigte Faltlinien bis zum oberen Rand der Dreieckslasche und der Seitenwand. Hierdurch werden Abrundungen des oberen Randes der Faltschachtel an den Ecken zwischen den Seitenwänden begünstigt.

Gemäß einer weiteren Ausführungsart sind die in den Dreieckslaschen angeordneten Faltlinien deckungsgleich mit den aufeinander zu geneigten Seitenrändern der Seitenwände, die über obere Faltlinien mit den Arretierungslaschen verbunden sind.

Auch dies ist vorteilhaft für die Abrundung des oberen Randes der Faltschachtel an den Ecken.

Gemäß einer weiteren Ausführungsart ist die Faltschachtel aus Karton hergestellt, vorzugsweise aus einem Karton, der undurchlässig oder abweisend für mindestens eine der nachfolgenden Substanzen ist: Wasser, Öl, Fett. Der Karton kann hierfür insbesondere an der Oberseite eine hydrophobe, ölabweisende und/oder fettabweisende Imprägnierung oder Beschichtung aufweisen. Insbesondere kann der Karton eine Beschichtung aus PLA, EVOH und/oder aus einem Biopolymer und/oder aus einem nachwachsenden Rohrstoff und/oder aus einem kompostierbaren Rohstoff aufweisen.

Gemäß einer weiteren Ausführungsart ist auf die Faltschachtel ein Deckel aus Kunststoff aufgesetzt, der Schnappelemente an der Innenseite eines umlaufenden Außenkragens aufweist, die mit den Zentralabschnitten der Arretierungslaschen verschnappt sind. Hierfür untergreifen die Schnappelemente die Zentralabschnitte der Arretierungslaschen. Gemäß einer weiteren Ausführungsart sitzt der Deckel mit dem Deckelboden auf dem oberen Rand der Faltschachtel auf und sind die Schnappelemente mit den Zentralabschnitten der Arretierungslaschen verschnappt. Gemäß einer weiteren Ausführungsart weist der Deckelboden am äußeren Rand eine umlaufende Nut auf, die außen vom Außenkragen begrenzt wird, greift die Faltschachtel mit dem oberen Rand in die Nut ein und sind die Schnappelemente mit den Zentralabschnitten der Arretierungslaschen verschnappt.

Schließlich betrifft die Erfindung einen Stapel gebildet aus einer Vielzahl ineinandergesteckter Faltschachteln mit nach außen geneigten Seitenwänden.

Die Erfindung wird nachfolgend anhand der anliegenden Darstellungen eines Ausführungsbeispieles näher erläutert. In den Darstellungen zeigen:
- Fig. 1: einen Zuschnitt der Faltschachtel flach ausgebreitet in der Draufsicht;
- Fig. 2: den Zuschnitt beim Falten der Arretierungslaschen in einer Perspektivansicht schräg von oben und von der Seite;
- Fig. 3: den Zuschnitt mit gefalteten und geklebten Arretierungslaschen in einer Perspektivansicht schräg von oben und von der Seite;
- Fig. 4: aufgerichtete Faltschachtel in einer Perspektivansicht schräg von oben und von der Seite;
- Fig. 5: die Faltschachtel in einer Draufsicht;
- Fig. 6: die Faltschachtel mit aufgeschnapptem Deckel in einer Perspektivansicht schräg von vom und von oben.

Die Angaben "unten", "oben" und davon abgeleitete Angaben wie "darunter" und "darüber" beziehen sich auf die aufgerichtete Faltschachtel, deren Bodenwand horizontal ausgerichtet ist und deren Seitenwände sich von der Bodenwand ausgehend weg nach oben erstrecken.

Gemäß Fig. 1 weist ein Zuschnitt 1 eine Bodenwand 2 mit rechteckiger Grundfläche mit langen und kurzen seitlichen Rändern auf. Seitenwände 3, 4, 5, 6 sind über untere Faltlinien 7, 8, 9, 10 mit den seitlichen Rändern der Bodenwand 2 verbunden. Die mit den langen Rändern der Bodenwand 2 verbundenen Seitenwände 3, 5 haben unten einen unteren trapezförmigen Abschnitt 3.1, 5.1, der nach oben breiter wird. Oben haben Sie einen oberen trapezförmigen Abschnitt 3.2, 5.2, der nach oben schmaler wird.

Die mit den schmaleren Rändern der Bodenwand 2 verbundenen Seitenwände 4, 6 sind trapezförmig, wobei ihre Breite von unten nach oben zunimmt.

Zwischen den benachbarten Seitenwänden 3, 4, 5, 6 sind Paare 11, 12, 13, 14 von jeweils zwei Dreieckslaschen 11.1, 11.2, 12.1, 12.2, 13.1, 13.2, 14.1, 14.2 angeordnet, die über eine mittlere Faltlinie 15.1, 16.1, 17.1, 18.1 miteinander verbunden sind und von denen jede über eine äußere Faltlinie 15.2, 15.3, 16.2, 16.3, 17.2, 17.3, 18.2, 18.3 mit einem seitlichen Rand einer der beiden benachbarten Seitenwände 3, 4, 5, 6 verbunden ist. Die mit den breiteren Seitenwänden 3, 5 verbundenen Dreieckslaschen 11.1,12.1, 13.1, 14.1 sind über die äußeren Faltlinien 15.2, 16.2, 17.2, 18.2 nur mit den unteren Abschnitten 3.1, 5.1 der breiteren Seitenwände 3, 5 verbunden und erstrecken sich nicht darüber hinaus.

Die breiteren Seitenwände 3, 5 sind an den oberen Rändern über obere Faltlinien 19, 20 mit Arretierungslaschen 21, 22 verbunden. Die Arretierungslaschen 21, 22 weisen jeweils einen streifenförmigen Zentralabschnitt 23, 24 und Endabschnitte 25, 26, 27, 28 an beiden Enden des Zentralabschnittes 23, 24 auf, deren Höhe die Höhe des Zentralabschnittes 23, 24 übersteigt. Jeder Endabschnitt 25, 26, 27, 28 weist in einem Übergangsbereich 25.1, 26.1, 27.1, 28.1 einen nach außen geneigten unteren Rand auf, in dem seine Höhe allmählich zunimmt. Daran angrenzend weist jeder Endabschnitt einen Randbereich 25.2, 26.2, 27.2, 28.2 mit einem zur oberen Faltlinie 19, 20 parallelen unteren Rand auf.

Jede Arretierungslasche 21, 22 weist von den Enden der Zentralabschnitte ausgehend nach oben erstreckte und voneinander weg geneigte Faltlinien 29.1, 29.2, 30.1, 30.2 auf.

Von jeweils einem Punkt auf den äußeren Faltlinien 15.3, 16.3, 17.3, 18.3, welche die schmaleren Seitenwände 4, 6 mit den daran angrenzenden Dreieckslaschen 11.2, 12.2, 13.2, 14.2 verbinden, gehen voneinander weg geneigte Faltlinien 31.1, 31.2, 32.1, 32.2, 33.1, 33.2, 34.1, 34.2 aus, wobei sich eine dieser Faltlinien 31.1, 32.1, 33.1, 34.1 bis zum oberen Rand der angrenzenden Dreieckslasche 11.2, 12.2, 13.2, 14.2 und die andere der beiden Faltlinien 31.2, 32.2, 33.2, 34.2 bis zum oberen Rand der schmalen Seitenwand 4, 6 erstreckt.

Die oberen Faltlinien 19, 20, welche die Arretierungslaschen 21, 22 mit den breiteren Seitenwänden verbinden, sind als Perforationslinien ausgebildet, die als unterbrochene Schlitzlinien ausgeführt sind. Die übrigen Faltlinien sind als Rilllinien ausgebildet.

Gemäß Fig. 2 werden beim Aufrichten der Faltschachtel zunächst die Arretierungslaschen 21, 22 um die oberen Faltlinien 19, 20 gegen die Außenseiten der breiteren Seitenwände 3, 5 gefaltet und die Endabschnitte 25, 26, 27, 28 jeweils über einen Klebepunkt 35.1, 35.2, 36.1, 36.2 mit den Seitenwänden 3, 5 verklebt. Hierfür wird beispielsweise Heißleim verwendet.

Gemäß Fig. 3 werden in einem späteren Verarbeitungsschritt die Zentralabschnitte 23, 24 der Arretierungslaschen 21, 22 etwas nach außen geschwenkt. In der nach außen geschwenkten Schwenkstellung werden die Zentralabschnitte 23, 24 über die geneigten Faltlinien 29.1, 29.2, 30.1, 30.2 an den Endabschnitten 25, 26, 27, 28 festgehalten.

Zum vollständigen Aufrichten der Faltschachtel werden die breiteren Seitenwände 3, 5 hochgefaltet, hierbei die weniger hohen Dreieckslaschen 11.1, 12.1, 13.1, 14.1 um die mittleren Faltlinien 13.1, 16.1, 17.1, 18.1 gegen die höheren Dreieckslaschen 11.2, 12.2, 13.2, 14.2 gefaltet, die schmaleren Seitenwände 4, 6 hochgefaltet und die Paare 11, 12, 13, 14 gegeneinandergefalteter Dreieckslaschen gegen die Außenseiten der breiteren Seitenwände 3, 5 gefaltet und mit diesen und/oder den Endabschnitten 25, 26, 27, 28 verklebt. Auch diese Verklebung kann über einen oder mehrere Klebepunkte erfolgen, wofür ebenfalls Heißleim eingesetzt werden kann.

Die Zentralabschnitte 23, 24 der Arretierungslaschen 21, 22 können auch beim oder nach dem Aufrichten der Seitenwände 3, 4, 5, 6 und Falten der Dreieckslaschen 11.1, 11.2, 12.1, 12.2, 13.1, 13.2, 14.1, 14.2 nach außen geschwenkt werden. Die vollständig aufgerichtete Faltschachtel 37 ist in den Fig. 4 und 5 gezeigt. Der obere Rand 38 der Faltschachtel 37 weist an den Ecken Abrundungen 39, 40, 41, 42 auf.

Gemäß Fig. 6 ist ein Deckel 43 auf die Faltschachtel 37 aufgeschnappt. Der Deckel 43 weist einen Deckelboden 44 auf, der am äußeren Rand an der Unterseite eine umlaufende Nut 45 aufweist. Im Bereich der umlaufenden Nut 45 ist der Deckelboden 44 nach oben ausgewölbt und der äußere Rand der umlaufenden Nut 45 wird von einem nach unten vorstehenden, umlaufenden Außenkragen 46 gebildet. Der Außenkragen 46 hat an der Innenseite vorstehende Schnappelemente 47, die durch eine Vielzahl vertikaler Rippen gebildet wird, die in einem Abstand vom Grund 48 der umlaufenden Nut 45 enden. Der Deckel 43 sitzt mit dem Grund 48 der umlaufenden Nut 45 auf dem oberen Rand 38 der Faltschachtel 37 auf und die Schnappelemente 47 in den zentralen Bereichen an den längeren Rändern des Deckels 38 sind mit den Zentralabschnitten 23, 24 verschnappt. Die solchermaßen durch den Deckel 38 verschlossene Faltschachtel 37 ist weitgehend dicht und kann gezielt durch Drücken des Außenkragens 46 nach oben geöffnet werden.

### Bezugszeichenliste

- 1: Zuschnitt
- 2: Bodenwand
- 3, 4, 5, 6: Seitenwände
- 3.1, 5.2: unterer trapezförmiger Abschnitt
- 3.2, 5.2: oberer trapezförmiger Abschnitt
- 7, 8, 9, 10: untere Faltlinie
- 11,12,13,14: Paare
- 11.1, 11.2, 12.1, 12.2, 13.1, 13.2, 14.1, 14.2: Dreieckslaschen
- 15.1, 16.1, 17.1, 18.1: mittlere Faltlinie
- 15.2, 15.3, 16.2, 16.3, 17.2, 17.3, 18.2, 18.3: äußere Faltlinie
- 19, 20: obere Faltlinie
- 21, 22: Arretierungslasche
- 23,24: Zentralabschnitt
- 25, 26, 27, 28: Endabschnitt
- 25.1, 26.1, 27.1, 28.1: Übergangsbereich
- 25.2, 26.2, 27.2, 28.2: Randbereich
- 29.1, 29.2, 30.1, 30.2: Faltlinie
- 31.1, 31.2, 32.1, 32.2, 33.1, 33.2, 34.1, 34.2: Faltlinie
- 35.1, 35.2, 36.1, 36.2: Klebepunkt
- 37: Faltschachtel
- 38: oberer Rand
- 39,40,41,42: Abrundung
- 43: Deckel
- 44: Deckelboden
- 45: Nut
- 46: Außenkragen
- 47: Schnappelement
- 48: Grund

## Patentansprüche

1. Faltschachtel zum Verschließen mit einem Deckel umfassend:
• eine Bodenwand (2) mit mehreckiger Grundfläche,
• Seitenwände (3, 4, 5, 6), die über untere Faltlinien (7, 8, 9, 10) mit den seitlichen Rändern der Bodenwand (2) verbunden sind,
• Paare von jeweils zwei Dreieckslaschen (11.1, 11.2 bis 14.1, 14.2), die über eine mittlere Faltlinie (15.1 bis 18.1) miteinander verbunden sind und von denen jede über eine äußere Faltlinie (15.2, 15.3 bis 18.2, 18.3) mit einem seitlichen Rand einer der beiden benachbarten Seitenwände (3, 4, 5, 6) verbunden ist, wobei die Dreieckslaschen (11.1, 11.2 bis 14.1, 14.2) um die mittlere Faltlinie (15.1 bis 18.1) gegeneinander und gegen eine der beiden benachbarten Seitenwände (3, 4, 5, 6) gefaltet sind, und
• Arretierungslaschen (21, 22), die über obere Faltlinien (19, 20) mit den oberen Rändern zweier einander gegenüberliegender Seitenwände (3, 5) verbunden sind, jeweils einen streifenförmigen Zentralabschnitt (23, 24) und beidseitig des Zentralabschnittes Endabschnitte (25, 26, 27, 28) mit gegenüber dem Zentralabschnitt vergrößerter Höhe aufweisen, wobei die Zentralabschnitte um die oberen Faltlinien bezüglich der Seitenwände nach außen geschwenkt sind, wodurch ein Deckel (43) mit einem um den Deckelboden (44) umlaufenden Außenkragen (46) auf den oberen Rand der Seitenwände (3, 4, 5, 6) aufsetzbar und mit Schnappelementen (47) an der Innenseite des Außenkragens verschnappbar ist,
**dadurch gekennzeichnet, dass**
• die Endabschnitte (25, 26, 27, 28) mit den Außenseiten der Seitenwände (3, 4, 5, 6) verklebt sind,
• von den Enden des Zentralabschnittes (23, 24) ausgehend nach oben erstreckte und voneinander weg geneigte Faltlinien (29.1, 29.2, 30.1, 30.2) vorhanden sind,
• die Zentralabschnitte (23, 24) um die oberen Faltslinien (19, 20) in eine bezüglich der Seitenwände (3, 4, 5, 6) und über die geneigten Faltlinien (29.1, 29.2, 30.1, 30.2) an den Endabschnitten (25, 26, 27, 28) festgehaltene Schwenkstellung geschwenkt sind,
• der Deckel (43) mit den Schnappelementen (47) an der Innenseite des Außenkragens (46) mit den Zentralabschnitten (23, 24) verschnappbar ist.

2. Faltschachtel nach Anspruch 1, bei der die Endabschnitte (25, 26, 27, 28) der Arretierungslaschen (21, 22) Übergangsbereiche (25.1 bis 28.1) aufweisen, in denen ihre Höhe ausgehend von der Höhe der Zentralabschnitte (23, 24) allmählich bis zu einer maximalen Höhe der Endabschnitte zunimmt.

3. Faltschachtel nach Anspruch 1 oder 2, bei der die Endabschnitte (25, 26, 27, 28) der Arretierungslaschen (21, 22) in den Übergangsbereichen (25.1 bis 28.1) geradlinige und bezüglich der oberen Faltlinie (19, 20) nach unten erstreckte und voneinander weg geneigte untere Ränder und in den angrenzenden Randbereichen zu den oberen Faltlinien (19, 20) parallele untere Ränder aufweisen.

4. Faltschachtel nach einem der Ansprüche 1 bis 3, bei der die oberen Faltlinien (19, 20) Perforationslinien sind und/oder bei der die geneigten Faltlinien (29.1, 29.2, 30.1, 30.2) Rilllinien sind.

5. Faltschachtel nach einem der Ansprüche 1 bis 4, bei der die Seitenwände (3, 4, 5, 6) nach außen geneigt sind.

6. Faltschachtel nach einem der Ansprüche 1 bis 5, bei der die Bodenwand (2) viereckig ist.

7. Faltschachtel nach einem der Ansprüche 1 bis 6, bei der die Seitenwände (3, 5) mit den Arretierungslaschen (21, 22) länger als die übrigen Seitenwände (4, 6) sind.

8. Faltschachtel nach einem der Ansprüche 1 bis 7, bei der die Dreieckslaschen (11.1, 11.2 bis 14.1, 14.2) gegen die Außenseiten von Seitenwänden (3, 5) gefaltet sind und/oder bei der die Dreieckslaschen mit den Seitenwänden (3, 5) und/oder mit den Endabschnitten (25, 26, 27, 28) der Arretierungslaschen (21, 22) verklebt sind.

9. Faltschachtel nach einem der Ansprüche 1 bis 8, bei der die Dreieckslaschen (11.1, 12.1, 13.1, 14.1), die über äußere Faltlinien (15.2, 16.2, 17.2, 18.2) mit den Seitenwänden (3, 5) verbunden sind, die über obere Faltlinien (19, 20) mit den Arretierungslaschen (21, 22) verbunden sind, eine geringere Höhe als die übrigen Dreieckslaschen (11.2, 12.2, 13.2, 14.2) aufweisen, und bei der die Seitenwände (3, 5), die über obere Faltlinien (19, 20) mit den Arretierungslaschen (21, 22) verbunden sind, oberhalb der äußeren Faltlinie (15.2, 16.2, 17.2, 18.2), über die sie mit Dreieckslaschen (11.1, 12.1, 13.1, 14.1) verbunden sind, nach oben aufeinanderzu geneigte Seitenränder aufweisen.

10. Faltschachtel nach einem der Ansprüche 1 bis 9, bei der jeweils von einem Punkt der äußeren Faltlinie (15.3, 16.3, 17.3, 18.3) aus, die eine Dreieckslasche (11.2, 12.2, 13.2, 14.2) mit einer Seitenwand (4, 6) verbindet, die nicht über eine obere Faltlinie mit einer Arretierungslasche verbunden ist, voneinander weg geneigte Faltlinien (31.1, 31.2 bis 34.1, 34.2) bis zum oberen Rand der Dreieckslasche und der Seitenwand erstreckt sind.

11. Faltschachtel nach Anspruch 9 und 10, bei der die in den Dreieckslaschen angeordneten Faltlinien (31.1 bis 34.1) deckungsgleich mit den aufeinanderzu geneigten Seitenrändern der Seitenwände (3, 5) sind, die über obere Faltlinien mit Arretierungslaschen (21, 22) verbunden sind.

12. Faltschachtel nach einem der Ansprüche 1 bis 11, die aus Karton hergestellt ist, vorzugsweise aus einem Karton, der undurchlässig oder abweisend für mindestens eine der nachfolgenden Substanzen ist: Wasser, Öl, Fett.

13. Faltschachtel gemäß einem der Ansprüche 1 bis 12, auf die ein Deckel (43) aus Kunststoff aufgesetzt ist, der Schnappelemente (47) an der Innenseite eines umlaufenden Außenkragens (46) aufweist, die mit den äußeren Rändern der Zentralabschnitte (23, 24) verschnappt sind.

14. Faltschachtel gemäß Anspruch 13, die mit dem oberen Rand in eine am äußeren Rand des Deckelbodens (44) umlaufende Nut (45) eingreift, wobei die Schnappelemente (47) mit den Zentralabschnitten (23, 24) der Arretierungslaschen (21, 22) verschnappt sind.

15. Stapel gebildet aus einer Vielzahl ineinandergesteckter Faltschachteln gemäß einem der Ansprüche 5 bis 12.

## Claims

1. A folding box for closing with a lid, comprising:
• a bottom wall (2) having a polygonal base,
• side walls (3, 4, 5, 6) which are connected via lower fold lines (7, 8, 9, 10) to the lateral edges of the bottom wall (2),
• pairs of two triangular tabs (11.1, 11.2 to 14.1, 14.2) in each case, which are connected to one another via a central fold line (15.1 to 18.1) and each of which is connected via an outer fold line (15.2, 15.3 to 18.2, 18.3) to a lateral edge of one of the two adjacent side walls (3, 4, 5, 6), wherein the triangular tabs (11.1, 11.2 to 14.1, 14.2) are folded about the central fold line (15.1 to 18.1) against one another and against one of the two adjacent side walls (3, 4, 5, 6), and
• locking tabs (21, 22) which are connected via upper fold lines (19, 20) to the upper edges of two opposite side walls (3, 5) each have a strip-shaped central portion (23, 24) and, on both sides of the central portion, end portions (25, 26, 27, 28) having an increased height compared to the central portion, wherein the central portions are pivoted outwardly about the upper fold lines with respect to the side walls, as a result of which a lid (43) having an outer collar (46) running around the bottom of the lid (44) can be placed on the upper edge of the side walls (3, 4, 5, 6) and can be snap-fitted with snap-on elements (47) on the inside of the outer collar,
**characterized in that**
• the end portions (25, 26, 27, 28) are glued to the outsides of the side walls (3, 4, 5, 6),
• fold lines (29.1, 29.2, 30.1, 30.2) which are extended upward from the ends of the central portion (23, 24) and inclined away from one another are provided,
• the central portions (23, 24) are pivoted about the upper fold lines (19, 20) into a pivoted position which is held in place with respect to the side walls (3, 4, 5, 6) and via the inclined fold lines (29.1, 29.2, 30.1, 30.2) at the end portions (25, 26, 27, 28),
• the lid (43) can be snap-fitted with the snap-on elements (47) on the inside of the outer collar (46) with the central portions (23, 24).

2. The folding box according to Claim 1, in which the end portions (25, 26, 27, 28) of the locking tabs (21, 22) have transition regions (25.1 to 28.1) in which their height gradually increases from the height of the central portions (23, 24) up to a maximum height of the end portions.

3. The folding box according to Claim 1 or 2, in which the end portions (25, 26, 27, 28) of the locking tabs (21, 22) in the transition regions (25.1 to 28.1) have lower edges which are rectilinear and extended downward with respect to the upper fold line (19, 20) and inclined away from one another, and in the adjacent edge regions have lower edges which are parallel to the upper fold lines (19, 20).

4. The folding box according to any one of Claims 1 to 3, in which the upper fold lines (19, 20) are perforation lines and/or in which the inclined fold lines (29.1, 29.2, 30.1, 30.2) are score lines.

5. The folding box according to any one of Claims 1 to 4, in which the side walls (3, 4, 5, 6) are inclined outwardly.

6. The folding box according to any one of Claims 1 to 5, in which the bottom wall (2) is square.

7. The folding box according to any one of Claims 1 to 6, in which the side walls (3, 5) having the locking tabs (21, 22) are longer than the remaining side walls (4, 6).

8. The folding box according to any one of Claims 1 to 7, in which the triangular tabs (11.1, 11.2 to 14.1, 14.2) are folded against the outsides of side walls (3, 5) and/or in which the triangular tabs are glued to the side walls (3, 5) and/or to the end portions (25, 26, 27, 28) of the locking tabs (21, 22).

9. The folding box according to any one of Claims 1 to 8, in which the triangular tabs (11.1, 12.1, 13.1, 14.1), which are connected via outer fold lines (15.2, 16.2, 17.2, 18.2) to the side walls (3, 5) which are connected via upper fold lines (19, 20) to the locking tabs (21, 22), have a lower height than the remaining triangular tabs (11.2, 12.2, 13.2, 14.2), and in which the side walls (3, 5), which are connected via upper fold lines (19, 20) to the locking tabs (21, 22), above the outer fold line (15.2, 16.2, 17.2, 18.2), via which they are connected to triangular tabs (11.1, 12.1, 13.1, 14.1), have side edges inclined upward toward one another.

10. The folding box according to any one of Claims 1 to 9, in which, starting in each case from a point on the outer fold line (15.3, 16.3, 17.3, 18.3) which connects a triangular tab (11.2, 12.2, 13.2, 14.2) to a side wall (4, 6), which is not connected to a locking tab via an upper fold line, fold lines (31.1, 31.2 to 34.1, 34.2) which are inclined away from one another are extended up to the upper edge of the triangular tab and the side wall.

11. The folding box according to Claim 9 and 10, in which the fold lines (31.1 to 34.1) arranged in the triangular tabs are congruent with the side edges of the side walls (3, 5) which are inclined toward one another, which are connected via upper fold lines to locking tabs (21, 22).

12. The folding box according to any one of Claims 1 to 11, which is made from cardboard, preferably from a cardboard which is impermeable or repellent to at least one of the following substances: water, oil, fat.

13. The folding box according to any one of Claims 1 to 12, onto which a lid (43) made of plastic is placed, which has snap-on elements (47) on the inside of a circumferential outer collar (46) which are snap-fitted with the outer edges of the central portions (23, 24).

14. The folding box according to Claim 13, which engages with the upper edge in a circumferential groove (45) on the outer edge of the lid bottom (44), wherein the snap-on elements (47) are snap-fitted with the central portions (23, 24) of the locking tabs (21, 22).

15. A stack formed from a plurality of slotted-together folding boxes according to any one of Claims 5 to 12.

## Revendications

1. Boîte pliante à refermer avec un couvercle, comportant :
• une paroi de fond (2) avec une surface de base polygonale,
• des parois latérales (3, 4, 5, 6) reliées aux bords latéraux de la paroi de fond (2) par des lignes de pliage inférieures (7, 8, 9, 10),
• des paires de deux languettes triangulaires (11.1, 11.2 à 14.1, 14.2) respectives, lesquelles sont reliées entre elles par une ligne de pliage médiane (15.1 à 18.1) et parmi lesquelles chacune est reliée à un bord latéral de l'une des deux parois latérales (3, 4, 5, 6) voisines par une ligne de pliage extérieure (15.2, 15.3 à 18.2, 18.3), dans laquelle les languettes triangulaires (11.1, 11.2 à 14.1, 14.2) sont pliées les unes contre les autres et contre l'une des deux parois latérales (3, 4, 5, 6) voisines autour de la ligne de pliage médiane (15.1 à 18.1), et
• des languettes d'arrêt (21, 22) reliées aux bords supérieurs de deux parois latérales (3, 5) opposées l'une à l'autre par des lignes de pliage supérieures (19, 20), présentant respectivement une section centrale en forme de bande (23, 24) et des sections d'extrémité (25, 26, 27, 28) avec une hauteur augmentée par rapport à la section centrale sur les deux côtés de la section centrale, dans laquelle les sections centrales sont pivotées vers l'extérieur autour des lignes de pliage supérieures par rapport aux parois latérales, moyennant quoi un couvercle (43) peut être placé sur le bord supérieur des parois latérales (3, 4, 5, 6) avec un col extérieur (46) entourant le fond de couvercle (44) et peut être encliqueté avec des éléments d'encliquetage (47) sur le côté intérieur du col extérieur,
**caractérisée en ce que**
• les sections d'extrémité (25, 26, 27, 28) sont collées avec les côtés extérieurs des parois latérales (3, 4, 5, 6),
• il est prévu des lignes de pliage (29.1, 29.2, 30.1, 30.2) s'étendant vers le haut à partir des extrémités de la section centrale (23, 24) et inclinées les unes à distance des autres,
• les sections centrales (23, 24) sont pivotées autour des lignes de pliage supérieures (19, 20) vers une position de pivotement maintenue fixement par rapport aux parois latérales (3, 4, 5, 6) et au niveau des sections d'extrémité (25, 26, 27, 28) par le biais des lignes de pliage inclinées (29.1, 29.2, 30.1, 30.2),
• le couvercle (43) peut être encliqueté avec les sections centrales (23, 24) avec les éléments d'encliquetage (47) sur le côté intérieur du col extérieur (46).

2. Boîte pliante selon la revendication 1, dans laquelle les sections d'extrémité (25, 26, 27, 28) des languettes d'arrêt (21, 22) présentent des régions de transition (25.1 à 28.1) dans lesquelles leur hauteur augmente à partir de la hauteur des sections centrales (23, 24) progressivement jusqu'à une hauteur maximale des sections d'extrémité.

3. Boîte pliante selon la revendication 1 ou 2, dans laquelle les sections d'extrémité (25, 26, 27, 28) des languettes d'arrêt (21, 22) présentent, dans les régions de transition (25.1 à 28.1), des bords inférieurs rectilignes inclinés à distance les uns des autres et s'étendant vers le bas par rapport à la ligne de pliage supérieure (19, 20) et, dans les régions de bord adjacentes, des bords inférieurs parallèles aux lignes de pliage supérieures (19, 20).

4. Boîte pliante selon l'une des revendications 1 à 3, dans laquelle les lignes de pliage supérieures (19, 20) sont des lignes de perforation et/ou dans laquelle les lignes de pliage inclinées (29.1, 29.2, 30.1, 30.2) sont des lignes de rainure.

5. Boîte pliante selon l'une des revendications 1 à 4, dans laquelle les parois latérales (3, 4, 5, 6) sont inclinées vers l'extérieur.

6. Boîte pliante selon l'une des revendications 1 à 5, dans laquelle la paroi de fond (2) est rectangulaire.

7. Boîte pliante selon l'une des revendications 1 à 6, dans laquelle les parois latérales (3, 5) avec les languettes d'arrêt (21, 22) sont plus longues que les autres parois latérales (4, 6).

8. Boîte pliante selon l'une des revendications 1 à 7, dans laquelle les languettes triangulaires (11.1, 11.2 à 14.1, 14.2) sont pliées contre les côtés extérieurs de parois latérales (3, 5) et/ou dans laquelle les languettes triangulaires sont collées avec les parois latérales (3, 5) et/ou avec les sections d'extrémité (25, 26, 27, 28) des languettes d'arrêt (21, 22).

9. Boîte pliante selon l'une des revendications 1 à 8, dans laquelle les languettes triangulaires (11.1, 12.1, 13.1, 14.1) reliées par le biais de lignes de pliage extérieures (15.2, 16.2, 17.2, 18.2) aux parois latérales (3, 5) reliées aux languettes d'arrêt (21, 22) par le biais de lignes de pliage supérieures (19, 20) présentent une hauteur inférieure à celle des autres languettes triangulaires (11.2, 12.2, 13.2, 14.2), et dans laquelle les parois latérales (3, 5) reliées aux languettes d'arrêt (21, 22) par le biais de lignes de pliage supérieures (19, 20) présentent des bords latéraux inclinés les uns vers les autres vers le haut au-dessus de la ligne de pliage extérieure (15.2, 16.2, 17.2, 18.2) par le biais de laquelle elles sont reliées aux languettes triangulaires (11.1, 12.1, 13.1, 14.1).

10. Boîte pliante selon l'une des revendications 1 à 9, dans laquelle des lignes de pliage (31.1, 31.2 à 34.1, 34.2) inclinées à distance les unes des autres s'étendent jusqu'au bord supérieur de la languette triangulaire et de la paroi latérale, respectivement à partir d'un point de la ligne de pliage extérieure (15.3, 16.3, 17.3, 18.3) reliant une languette triangulaire (11.2, 12.2, 13.2, 14.2) à une paroi latérale (4, 6) non reliée à une languette d'arrêt par une ligne de pliage supérieure.

11. Boîte pliante selon les revendications 9 et 10, dans laquelle les lignes de pliage (31.1 à 34.1) disposées dans les languettes triangulaires coïncident avec les bords latéraux inclinés les uns vers les autres des parois latérales (3, 5) reliées à des languettes d'arrêt (21, 22) par des lignes de pliage supérieures.

12. Boîte pliante selon l'une des revendications 1 à 11, laquelle est fabriquée en carton, de préférence en un carton imperméable ou repoussant l'une au moins des substances suivantes : eau, huile, graisse.

13. Boîte pliante selon l'une des revendications 1 à 12, sur laquelle est placé un couvercle (43) en plastique présentant des éléments d'encliquetage (47) sur le côté intérieur d'un col extérieur périphérique (46), lesquels sont encliquetés avec les bords extérieurs des sections centrales (23, 24).

14. Boîte pliante selon la revendication 13, dans laquelle le bord supérieur s'engage dans une rainure périphérique (45) sur le bord extérieur du fond de couvercle (44), dans laquelle les éléments d'encliquetage (47) sont encliquetés avec les sections centrales (23, 24) des languettes d'arrêt (21, 22).

15. Pile constituée d'une pluralité de boîtes pliantes selon l'une des revendications 5 à 12, emboîtées les unes dans les autres.
